# EUROPÄISCHE PATENTSCHRIFT

(11) **EP 2 659 072 B1**
(45) Veröffentlichungstag und Bekanntmachung des Hinweises auf die Patenterteilung: **31.10.2018**
(21) Anmeldenummer: 11810552.7
(22) Anmeldetag: 14.12.2011
(51) Int. Cl.: E04F 19/06

(54) **ABDECKVORRICHTUNG FÜR BODENBELÄGE**
MASKING DEVICE FOR FLOOR COVERINGS
DISPOSITIF DE RECOUVREMENT POUR REVÊTEMENTS DE SOL

(30) Priorität: 27.12.2010 AT 21412010
(43) Veröffentlichungstag der Anmeldung: 06.11.2013
(73) Patentinhaber: Neuhofer, Franz Jun., 4893 Zell am Moos (AT)
(72) Erfinder: Neuhofer, Franz Jun., 4893 Zell am Moos (AT)
(74) Vertreter: Patentanwaltskanzlei Hübscher
(86) Internationale Anmeldenummer: PCT/AT2011/050040
(87) Internationale Veröffentlichungsnummer: WO 2012/088557

(56) Entgegenhaltungen:
- EP-A1- 1 442 687
- DE-U1-202004 010 547

## Beschreibung

Die Erfindung bezieht sich auf eine Abdeckvorrichtung für Bodenbeläge mit einer entlang eines abzudeckenden Belagsrands verlegbaren Befestigungsschiene und mit einem Abdeckprofil, das mit Hilfe von zwischen zwei Längsschenkel der Befestigungsschiene eingreifenden, über die Profillänge verteilten Befestigungsschrauben mit der Befestigungsschiene in unterschiedlichen Neigungslagen vebunden ist, wobei die Befestigungsschiene zwischen ihren Längsschenkeln zumindest abschnittsweise einen Füllkörper zum Einschrauben der Befestigungsschrauben aufweist und wobei die beiden Längsschenkel der Befestigungsschiene gegeneinander unter Freilassung eines Längsspalts vorstehende, abgewinkelte Randstege bilden.

### Stand der Technik

Je nachdem ob Dehnungsfugen zwischen zwei gleich hohen Bodenbelägen oder Stoßfugen zwischen unterschiedlich hohen Bodenbelägen überbrückt oder aber Bodenbeläge randseitig mit einem einheitlichen Abdeckprofil abgeschlossen werden sollen, muss das Abdeckprofil um eine Längsachse unterschiedlich geneigt mit der entlang eines abzudeckenden Belagsrands verlegten Befestigungsschiene verbunden werden können. Zu diesem Zweck ist es unter anderem bekannt, gegenüber der Befestigungsschiene verschwenkbare Dübel zur Aufnahme der Befestigungsschrauben für das Abdeckprofil vorzusehen, was jedoch einen erheblichen Konstruktionsaufwand mit sich bringt. Einfachere Konstruktionsverhältnisse ergeben sich (EP 1 442 687 A1), wenn die Befestigungsschiene einen Verbindungssteg zwischen zwei Längsschenkeln bildet, sodass die mit selbstschneidenden Gewinden ausgerüsteten Befestigungsschrauben in diesen Verbindungssteg eingeschraubt werden können, und zwar unter unterschiedlichen Neigungswinkeln. Mit unterschiedlichen Einschraubtiefen lassen sich außerdem die jeweiligen Belagshöhen berücksichtigen. Nachteilig ist allerdings, dass die Verbindungstege vergleichsweise dünn sind und daher häufig nicht den notwendigen Halt für die Befestigungsschrauben bieten können.

Darüber hinaus ist es zum Befestigen eines Abdeckprofils in einer Befestigungsschiene bekannt (DE 20 2004 010 547 U1), zwischen den ein Schwenklager für das Abdeckprofil bildenden Längsschenkeln der Befestigungsschiene einen geschlitzten, zwischen den Längsschenkeln drehverstellbaren Füllkörper einzusetzen, in den die Befestigungsschrauben für das Abdeckprofil eingeschraubt werden. Mithilfe der in den Längsschlitz des Füllkörpers eingreifenden Befestigungsschrauben wird der Füllkörper gespreizt und dadurch zwischen den Längsschenkeln der Befestigungsschiene in der jeweiligen Drehlage festgeklemmt, was die Befestigung des Abdeckprofils von den aufgewendeten Klemmkräften abhängig macht.

### Darstellung der Erfindung

Der Erfindung liegt somit die Aufgabe zugrunde, eine Abdeckvorrichtung für Bodenbeläge der eingangs geschilderten Art so auszugestalten, dass eine sichere Verankerung der Befestigungsschrauben für das Abdeckprofil möglich wird.

Die Erfindung löst die gestellte Aufgabe durch die Merkmale des Anspruchs 1.

Aufgrund der Maßnahme, dass die Befestigungsschrauben hinsichtlich ihres Kerndurchmessers an die Spaltweite des Längsspalts angepasst sind, werden die Befestigungsschrauben durch den Längsspalt der Befestigungsschiene in den zwischen den Schenkeln der Befestigungsschiene gehaltenen Füllkörper unter Einschneiden eines Gewindegangs in die Längsränder der einander gegenüberliegenden, zwischen sich den Längsspalt bildenden Randstege eingeschraubt, wodurch die Befestigungsschrauben für das Abdeckprofil einen zusätzlichen Halt in der Befestigungsschiene finden. Der zwischen den Längsschenkeln der Befestigungsschiene festgehaltene Füllköper bietet eine vorteilhafte Führung für die Befestigungsschrauben unabhängig vom jeweiligen Neigungswinkel der Befestigungsschrauben, weil dieser Füllkörper eine von der Dicke der Längsschenkel oder Stege der Befestigungsschiene unabhängige, ausreichende Einschraubtiefe sicherstellt, um für die Befestigungsschrauben eine gute Verankerung zu gewährleisten. Der Füllkörper kann dabei unterschiedlich aufgebaut sein. Er muss lediglich die Bedingung eines selbstschneidenden Eindringens der Befestigungsschrauben erfüllen und gegenüber der Befestigungsschiene entsprechend festgehalten werden. Der Füllkörper kann dabei vorteilhaft aus Kunststoff oder einem Holzwerkstoff bestehen.

Um das Befestigen des Abdeckprofils zu sichern, ist der Füllkörper lediglich im Bereich der über die Länge des Abdeckprofils verteilten Befestigungsschrauben vorzusehen. Einfachere Konstruktionsbedingungen ergeben sich allerdings, wenn sich der Füllkörper über die Länge der Befestigungsschiene erstreckt. Ein solcher entlang der Befestigungsschiene durchgehend verlaufender Füllkörper erleichtert insbesondere die Montage, weil nicht darauf geachtet zu werden braucht, dass sich im Bereich der das Abdeckprofil durchsetzenden Befestigungsschrauben auch ein Füllkörper in der Befestigungsschiene befindet.

Zur Verbindung des Abdeckprofils mit der Befestigungsschiene ist eine entsprechende Halterung des Füllkörpers zwischen den beiden Längsschenkeln der Befestigungsschiene Voraussetzung. Besonders einfache Konstruktionsbedingungen ergeben sich in diesem Zusammenhang, wenn die sich zwischen den Längsschenkeln und den abgewinkelten Randstegen der Befestigungsschiene ergebende hinterschnittene Nut mit dem Füllkörper ausgefüllt ist. Der Füllkörper wird ja aufgrund der hinterschnittenen Nut gegen ein Ausziehen aus der Nut in Richtung der Befestigungsschrauben festgehalten, ohne dass es einer zusätzlichen Verbindung zwischen den Schenkeln der Befestigungsschiene und dem Füllkörper bedarf. Eine solche zusätzliche Verbindung ist aber selbstverständlich nicht auszugeschlossen und ergibt sich beispielsweise beim Ausgießen oder Ausschäumen der hinterschnittenen Nut der Befestigungsschiene mit Kunststoff von selbst.

### Kurze Beschreibung der Zeichnung

In der Zeichnung ist der Erfindungsgegenstand beispielsweise dargestellt. Es zeigen
- Fig. 1: eine erfindungsgemäße Abdeckvorrichtung für Bodenbeläge in einem schematischen Querschnitt und
- Fig. 2: eine zum Teil aufgerissene Draufsicht auf diese Abdeckvorrichtung.

### Weg zur Ausführung der Erfindung

Die dargestellte Abdeckvorrichtung umfasst eine Befestigungsschiene 1 für ein Abdeckprofil 2, das mit Hilfe von über die Länge des Abdeckprofils 2 verteilten, das Abdeckprofil 2 in Durchtrittslöchern durchsetzenden Befestigungsschrauben 3 mit der Befestigungsschiene 1 verbunden wird. Das Abdeckprofil 2 kann gemäß den Fig. 1 und 2 zur Überbrückung einer zwischen zwei Abschnitten 4 eines Bodenbelags 5 vorgesehenen Dehnungsfuge 6 oder zur Überbrückung der Stufe zwischen zwei unterschiedlich hohen Bodenbelägen 7, 8 gemäß Fig. 3 eingesetzt werden. Es ist aber auch möglich, das Abdeckprofil 2 als Abschlussprofil für einen Bodenbelag einzusetzen, was wohl nicht näher erläutert zu werden braucht.

Die Befestigungsschiene 1, die auf dem den Bodenbelag 5 bzw. die Bodenbeläge 7, 8 aufnehmenden Untergrund 9 befestigt wird, verläuft nach den Fig. 1 und 2 innerhalb der Dehnungsfuge 6 zwischen den beiden Belagsabschnitten 4 und bildet zwei einander mit Abstand gegenüberliegende Längsschenkel 10, die gegeneinander vorstehende, abgewinkelte Randstege 11 formen, wobei sich zwischen den Randstegen 11 ein Längsspalt 12 ergibt. Die durch die Längsschenkel 10 mit ihren abgewinkelten Randstegen 11 gebildete, hinterschnittene Nut der Befestigungsschiene 1 ist mit einem Füllkörper 13 ausgefüllt, in den die Befestigungsschrauben 3 durch den Längsspalt 12 hindurch eingeschraubt werden. Mit dem Einschrauben der Befestigungsschrauben 3 in den Füllkörper 13 wird das Abdeckprofil 2 mit seinen beiden die Ränder der Belagsabschnitte 4 übergreifenden Längsrändern an die Belagsabschnitte 4 angedrückt und in dieser Lage festgehalten.

Beim Einsatz des Abdeckprofils 2 als Übergangsprofil zwischen zwei unterschiedlich hohen Belägen 7, 8 ergeben sich grundsätzlich vergleichbare Montagebedingungen. Das die Belagsränder übergreifende Abdeckprofil 2, das eine vom Höhenunterschied der Beläge 7, 8 abhängige Neigung um eine Längsachse einnimmt, wird mit Hilfe der Befestigungsschrauben 3 mit der Befestigungsschiene 1 verbunden, indem die Befestigungsschrauben 3 unter einem entsprechenden Neigungswinkel in den Füllkörper 13 zwischen den Längsschenkeln 10 der Befestigungsschiene 1 eingeschraubt werden.

Dient das Abdeckprofil 2 als Abschlussprofil, so entfällt der Bodenbelag 8, sodass sich das Abdeckprofil 2 unmittelbar am Untergrund 9 abstützt. Die Befestigung des Abdeckprofils 2 an der Befestigungsschiene 1 ändert sich dabei nicht. Die Befestigungsschiene 1 weist allerdings bei einem solchen Einsatzfall im Allgemeinen keinen Befestigungsflansch auf der dem Belag 7 gegenüberliegenden Seite auf.

Da die Befestigungsschrauben 3 für das Abdeckprofil 2 so gewählt sind, dass deren Kerndurchmesser an die Weite des Längsspalts 12 zwischen den Randstegen 11 der Längsschenkel 10 angepasst ist, schneiden die Befestigungsschrauben 3 in die einander gegenüberliegenden Längsränder der abgewinkelten Stege 11 einen Gewindegang ein, der für einen zusätzlichen Halt der Befestigungsschrauben 3 gegenüber der Befestigungsschiene 1 sorgt.

## Patentansprüche

1. Abdeckvorrichtung für Bodenbeläge (5, 7, 8) mit einer entlang eines abzudeckenden Belagsrands verlegbaren Befestigungsschiene (1) und mit einem Abdeckprofil (2), das mit Hilfe von zwischen zwei Längsschenkel (10) der Befestigungsschiene (1) eingreifenden, über die Profillänge verteilten Befestigungsschrauben (3) mit der Befestigungsschiene (1) in unterschiedlichen Neigungslagen verbindbar ist, wobei die Befestigungsschiene (1) zwischen ihren Längsschenkeln (10) zumindest abschnittsweise einen Füllkörper (13) zum Einschrauben der Befestigungsschrauben (3) aufweist, und wobei die beiden Längsschenkel (10) der Befestigungsschiene (1) gegeneinander unter Freilassung eines Längsspalts (12) vorstehende, abgewinkelte Randstege (11) bilden, **dadurch gekennzeichnet dass** die Befestigungsschrauben (3) hinsichtlich ihres Kerndurchmessers so an die Spaltweite des Längsspalts (12) angepasst sind, dass die Befestigungsschrauben (3) in die einander gegenüberliegenden Längsränder der abgewinkelten Randstege (11) einen Gewindegang einschneiden.

2. Abdeckvorrichtung nach Anspruch 1, **dadurch gekennzeichnet, dass** sich der Füllkörper (13) über die Länge der Befestigungsschiene (1) erstreckt.

3. Abdeckvorrichtung nach Anspruch 1 oder 2, **dadurch gekennzeichnet, dass** die sich zwischen den Längsschenkeln (10) und den abgewinkelten Randstegen (11) der Befestigungsschiene (1) ergebende hinterschnittene Nut mit dem Füllkörper (13) ausgefüllt ist.

## Claims

1. Masking device for floor coverings (5, 7, 8) having a fastening rail (1), which can be laid along a covering edge to be masked, and having a masking profile (2) which can be connected to the fastening rail (1) in different inclined positions with the aid of fastening screws (3) engaging between two longitudinal limbs (10) of the fastening rail (1) and distributed over the profile length, wherein, between its longitudinal limbs (10), the fastening rail (1) has a filler body (13), at least in regions, for the screwing-in of the fastening screws (3), and wherein the two longitudinal limbs (10) of the fastening rail (1) form angle-bent edge webs (11) protruding towards each other while leaving free a longitudinal gap (12), **characterised in that** the fastening screws (3) are adapted to the gap width of the longitudinal gap (12) in terms of their core diameter in such a way that the fastening screws (3) cut a thread into the mutually opposing longitudinal edges of the angle-bent edge webs (11).

2. Masking device as claimed in claim 1, **characterised in that** the filler body (13) extends over the length of the fastening rail (1).

3. Masking device as claimed in claim 1 or 2, **characterised in that** the undercut groove produced between the longitudinal limbs (10) and the angle-bent edge webs (11) of the fastening rail (1) is filled with the filler body (13).

## Revendications

1. Dispositif de recouvrement pour des revêtements de sol (5, 7, 8), comportant un rail de fixation (1) pouvant être posé le long d'un bord du revêtement à recouvrir et un profil de recouvrement (2) qui peut être relié au rail de fixation (1) dans différentes positions d'inclinaison à l'aide de vis de fixation (3) réparties sur la longueur du profilé et entrant en contact entre deux branches longitudinales (10) du rail de fixation (1), le rail de fixation (1) possédant entre ses branches longitudinales (10), au moins par endroits, un corps de remplissage (13) pour visser les vis de fixation (3) et les deux branches longitudinales (10) du rail de fixation (1) formant l'une contre l'autres des barrettes de bordure (11) coudées, en saillie, en laissant libre une fente longitudinale (12), **caractérisé en ce que** les vis de fixation (3) sont, au regard de leur diamètre central, adaptées au niveau de la largeur de fente de la fente longitudinale (12), de sorte que les vis de fixation (3) entaillent un filetage dans les bords longitudinaux se faisant face des barrettes de bordure (11) coudées.

2. Dispositif de recouvrement selon la revendication 1, **caractérisé en ce que** le corps de remplissage (13) s'étend sur la longueur du rail de fixation (1).

3. Dispositif de recouvrement selon la revendication 1 ou 2, **caractérisé en ce que** la rainure en contre-dépouille obtenue entre les branches longitudinales (10) et les barrettes de bordure (11) coudées du rail de fixation (1) est remplie avec le corps de remplissage (13).
